# EUROPÄISCHE PATENTSCHRIFT

(11) **EP 3 084 731 B1**
(45) Veröffentlichungstag und Bekanntmachung des Hinweises auf die Patenterteilung: **26.04.2023**
(21) Anmeldenummer: 14820744.2
(22) Anmeldetag: 12.12.2014
(51) Int. Cl.: G07D 7/04

(54) **MAGNETISIERUNGSEINRICHTUNG ZUM PRÜFEN EINES SICHERHEITSELEMENTS**
MAGNETISATION DEVICE FOR THE TESTING OF A SECURITY ELEMENT
DISPOSITIF DE MAGNÉTISATION POUR LA EXAMINATION D'UN ÉLÉMENT DE SÉCURITÉ

(30) Priorität: 20.12.2013 DE 102013021969
(43) Veröffentlichungstag der Anmeldung: 26.10.2016
(73) Patentinhaber: Giesecke+Devrient Currency Technology GmbH, 81677 München (DE)
(72) Erfinder: SCHÜTZMANN, Jürgen, 85276 Pfaffenhofen (DE); HOLL, Norbert, 82110 Germering (DE)
(74) Vertreter: Giesecke + Devrient IP
(86) Internationale Anmeldenummer: PCT/EP2014/003337
(87) Internationale Veröffentlichungsnummer: WO 2015/090545

(56) Entgegenhaltungen:
- DE-A1-102011 106 263
- DE-A1-102011 109 949
- US-A1- 2008 111 544

## Beschreibung

Die vorliegende Erfindung betrifft eine Magnetisierungseinrichtung für eine Prüfeinrichtung zum Prüfen eines magnetisierbaren Sicherheitselements, eine entsprechende Prüfeinrichtung, eine Wertdokumentbearbeitungsvorrichtung mit einer entsprechenden Prüfeinrichtung sowie entsprechende Betriebsverfahren.

Aus der EP 1 770 657 A1 ist eine Vorrichtung zur Prüfung von Sicherheitselementen bekannt, die Magnetmaterialien von unterschiedlicher Koerzitivfeldstärke umfassen. Dabei wird das Sicherheitselement zunächst einem ersten, stärkeren Magnetfeldbereich ausgesetzt und dadurch ein hochkoerzitives und ein niederkoerzitives Magnetmaterial des Sicherheitselements in eine erste Magnetisierungsrichtung vormagnetisiert. Dann wird das Sicherheitselement einem zweiten, schwächeren Magnetfeldbereich ausgesetzt und dadurch das niederkoerzitive Magnetmaterial des Sicherheitselements ummagnetisiert, so dass es danach in eine andere Richtung magnetisiert ist als das hochkoerzitive Magnetmaterial. Anschließend wird die Magnetisierung des Sicherheitselements gemessen und ausgewertet, um an Hand der erfassten Magnetsignale die Magnetbereiche mit dem hochkoerzitiven und die Magnetbereiche mit dem niederkoerzitiven Magnetmaterial zu unterscheiden.

Gemäß der Lehre der EP 1 770 657 A1 werden beide zuvor beschriebenen Magnetfeldbereiche preisgünstig mittels nur einem Magneten erzeugt. Dies hat allerdings zur Folge, dass bei der EP 1 770 657 A1 das Magnetfeld sehr inhomogen ist, so dass durch zufällige Transportschwankungen bedingte Änderungen des Transportpfades des Wertdokuments einen großen Einfluss auf dessen resultierende Magnetisierung haben, wodurch eine Unterscheidung der Magnetmaterialien anhand der Magnetsignale erschwert ist. Außerdem ist dort keine antiparallele Magnetisierung der hoch- und niederkoerzitiven Magnetmaterialien erreichbar.

Aus der DE 10 2011106 263 A1 ist eine Vorrichtung zur Prüfung von Sicherheitselementen bekannt, die ähnlich wie die der EP 1 770 657 A1 arbeitet. Zum Erzeugen des ersten und des zweiten Magnetfelds werden dort jedoch jeweils zwei Magnete verwendet. Dadurch wird ein antiparallele Magnetisierung der hoch- und niederkoerzitiven Magnetmaterialien erreicht. Jedoch sind zugleich mehr Magnete erforderlich, was mit erhöhten Aufwand und Kosten verbunden ist.

Die US 2008/0111544 A1 offenbart eine Magnetisierungseinrichtung gemäß dem Oberbegriff des Anspruchs 1.

Aufgabe der vorliegenden Erfindung ist es daher, eine einfachere Magnetisierungseinrichtung zum Prüfen eines magnetisierbaren Sicherheitselements bereitzustellen, die eine zuverlässige Unterscheidung der beiden zuvor beschriebenen Magnetmaterialien ermöglicht.

Diese Aufgabe wird durch die Gegenstände der unabhängigen Ansprüche gelöst. In davon abhängigen Ansprüchen sind bevorzugte Ausführungsformen angegeben.

Eine erfindungsgemäße Magnetisierungseinrichtung ist folglich eingerichtet, einen ersten Magnetfeldbereich und einen zweiten Magnetfeldbereich derart bereitzustellen, dass ein entlang eines Transportbereichs in einer Transportrichtung transportiertes Sicherheitselement durch den ersten Magnetfeldbereich transportiert und darin einer ersten Magnetfeldstärke mit einer ersten Magnetfeldrichtung ausgesetzt wird und dann durch den zweiten Magnetfeldbereich transportiert und darin einer zweiten Magnetfeldstärke mit einer zweiten Magnetfeldrichtung ausgesetzt wird, wobei sich die zweite Magnetfeldrichtung von der ersten Magnetfeldrichtung unterscheidet und die zweite Magnetfeldstärke kleiner ist als die erste Magnetfeldstärke.

Die Magnetisierungseinrichtung umfasst einen ersten Magneten und einen zweiten Magneten, die zusammenwirkend sowohl den ersten als auch den zweiten Magnetfeldbereich erzeugen. Zu diesem Zweck sind die Magneten derart angeordnet, dass sich der Nordpol des ersten Magneten und der Nordpol des zweiten Magneten bezüglich des Transportbereichs gegenüberliegen und der Südpol des ersten Magneten und der Südpol des zweiten Magneten sich bezüglich des Transportbereichs ebenfalls gegenüberliegen.

Der erste und zweite Magnet sind als quaderförmige Permanentmagnete ausgebildet.

Damit sich die Magnetpole wie zuvor beschrieben gegenüberliegen, sind diese bevorzugt derart relativ zueinander angeordnet, dass eine sich vom Nordpol zum Südpol des ersten Magneten erstreckende erste Magnetachse und eine sich vom Nordpol zum Südpol des zweiten Magneten erstreckende zweite Magnetachse parallel und gleichgerichtet zueinander sind, insbesondere in einem Winkel von 0° zueinander liegen. Dabei liegen diese Magnetachsen zum Beispiel parallel oder antiparallel zur Transportrichtung des Wertdokuments.

Durch die zuvor beschriebene Magnetisierungseinrichtung können auch bei einem Transportbereich, der gewisse Transportschwankungen zulässt, die beiden Magnetfeldbereiche derart bereitgestellt werden, dass die beiden Magnetmaterialien des Sicherheitselements nach dessen Magnetisierung gut voneinander unterschieden werden können.

Vorzugsweise umfasst der Transportbereich eine sich in Transportrichtung erstreckende mittlere Transportebene, die vorzugsweise geradlinig verläuft und sich bevorzugt mittig zwischen den Magneten befindet. Besonders bevorzugt besitzt der Transportbereich eine beschränkte Höhe sowohl oberhalb als auch unterhalb der mittleren Transportebene. Diese Höhe ist senkrecht zu der mittleren Transportebene definiert und ist jeweils größer oder gleich 5%, 10% oder sogar 25% des Abstands der beiden Magneten voneinander oder jeweils größer oder gleich 0,2 mm, 0,5 mm, 1 mm oder 2 mm. Daher wird auch bei Transport des Wertdokuments oberhalb oder unterhalb der mittleren Transportebene und auch bei erheblichen Transportschwankungen innerhalb des Transportbereichs eine geeignete Magnetisierung erreicht.

Vorzugsweise sind die beiden Magnete eingerichtet, ein (irgendwo innerhalb des Transportbereichs) entlang des Transportbereichs in Transportrichtung durch die beiden Magnetfeldbereiche transportiertes Sicherheitselement mit einem ersten Magnetmaterial mit einer ersten Koerzitivfeldstärke, die kleiner ist als die erste Magnetfeldstärke und größer ist als die zweite Magnetfeldstärke, und einem zweiten Magnetmaterial mit einer zweiten Koerzitivfeldstärke, die kleiner ist als die erste Magnetfeldstärke und auch kleiner ist als die zweite Magnetfeldstärke, derart zu magnetisieren, dass eine resultierende Magnetisierungsrichtung des ersten Magnetmaterials und eine resultierende Magnetisierungsrichtung des zweiten Magnetmaterials entgegengesetzt zueinander liegen, insbesondere in einem Winkel von 155° bis 205°, bevorzugt in einem Winkel von 170° bis 190° zueinander liegen. Die Richtung, in der die Magnetisierung des zweiten Magnetmaterials von der des ersten Magnetmaterials von der genau antiparallelen Ausrichtung (180°) abweicht, ist z.B. senkrecht zur Transportebene des Sicherheitselements (y-Richtung).

Die Magnetisierung des zweiten Magnetmaterials kann - relativ zur Magnetisierung des ersten Magnetmaterials - aber auch geringfügig in z-Richtung (die in der Transportebene senkrecht zur Transportrichtung verläuft) verdreht sein. Dies kann an den Enden des Sicherheitselements der Fall sein, oder auch wenn die Magnetachsen des ersten und zweiten Magneten nicht ganz genau parallel zueinander ausgerichtet sind.

Die beschriebene entgegengesetzte Magnetisierung der Magnetmaterialien ermöglicht wiederum eine besonders einfache und zuverlässige Auswertung.

Die beiden Magneten sind vorzugsweise geradlinig geformt. Ebenfalls bevorzugt ist die Magnetisierungseinrichtung bezüglich des Transportbereichs bzw. dessen mittlerer Transportebene spiegelsymmetrisch ausgebildet. Weiterhin bevorzugt sind beide Magnete gleich stark und/ oder von identischer Form. Idealerweise werden zwei identische Magnete verwendet.

Eine entsprechende Prüfeinrichtung zum Prüfen eines magnetisierbaren Sicherheitselements umfasst dementsprechend eine wie zuvor beschrieben ausgestaltete Magnetisierungseinrichtung sowie einen Magnetsensor, der eingerichtet ist, zumindest ein Magnetsignal eines entlang des Transportbereichs transportierten Sicherheitselements zu erfassen, das von dem Sicherheitselement ausgeht, wenn es durch einen Erfassungsbereich transportiert wird, der dem ersten und dem zweiten Magnetfeldbereich in der Transportrichtung nachgelagert ist.

Die Prüfeinrichtung umfasst vorzugsweise einen Transportmechanismus zum Transportieren eines Sicherheitselements in Transportrichtung entlang des Transportbereichs.

Vorzugsweise umfasst die Prüfeinrichtung weiterhin zumindest eine Auswerteeinrichtung, die eingerichtet ist, das erfasste Magnetsignal hinsichtlich des Vorhandenseins und/ oder einer Position eines ersten Magnetmaterials des Sicherheitselements mit einer ersten Koerzitivfeldstärke, die kleiner ist als die erste Magnetfeldstärke und größer ist als die zweite Magnetfeldstärke, und eines zweiten Magnetmaterials des Sicherheitselements mit einer zweiten Koerzitivfeldstärke, die kleiner ist als die erste Magnetfeldstärke und auch kleiner als die zweite Magnetfeldstärke, auszuwerten. Die Auswerteeinrichtung kann z.B. eingerichtet sein, das erfasste Magnetsignal hinsichtlich des Vorhandenseins und/oder der Position eines ersten Magnetbereichs des Sicherheitselements auszuwerten, der das erste, nicht jedoch das zweite Magnetmaterial aufweist, und/oder eines zweiten Magnetbereichs des Sicherheitselements, der das zweite, nicht jedoch das erste Magnetmaterial aufweist.

Bevorzugt umfasst die Auswertung, dass das erfasste Magnetsignal hinsichtlich einer Magnetkodierung des Sicherheitselements ausgewertet wird, die durch das erste Magnetmaterial und/oder das zweiten Magnetmaterial, insbesondere durch deren Abfolge und/oder Anordnung auf dem Sicherheitselement, gebildet wird.

Überdies kann, wie in der DE 10 2011 106 263 A1 mit weiteren Details beschrieben, zusätzlich zu dem o.g. Magnetsensor noch ein weiterer Magnetsensor vorhanden sein, der eingerichtet ist, zumindest ein Magnetsignal eines entlang des Transportbereichs transportierten Sicherheitselements zu erfassen, das von einem dem ersten und dem zweiten Magnetfeldbereich in der Transportrichtung nachgelagerten zweiten Erfassungsbereich ausgeht. Der zweite Erfassungsbereich kann bei Bedarf mit einem dritten Magnetfeld beaufschlagt werden. Die Auswerteeinrichtung ist vorzugsweise eingerichtet, das zumindest eine erste Magnetsignal in Kombination mit dem zumindest einen zweiten Magnetsignal hinsichtlich des Vorhandenseins und/oder der Position eines ersten Magnetbereichs des Sicherheitselements, der das erste, nicht jedoch das zweite Magnetmaterial aufweist, und/oder eines zweiten Magnetbereichs des Sicherheitselements, der das zweite, nicht jedoch das erste Magnetmaterial aufweist, sowie ggf. eines dritten Magnetbereichs des Sicherheitselements, der das erste und das zweite Magnetmaterial aufweist, auszuwerten.

Eine erfindungsgemäße Wertdokumentbearbeitungsvorrichtung umfasst eine Prüfeinrichtung, wie sie zuvor beschrieben wurde. Bei der Wertdokumentbearbeitungsvorrichtung kann es sich insbesondere um eine Vorrichtung zum Einzahlen und/ oder Auszahlen von Wertdokumenten oder zum Bearbeiten von Wertdokumenten, wie eine Banknotenbearbeitungsmaschine zur Prüfung von Banknoten, handeln.

Bei einem entsprechenden Verfahren zum Magnetisieren eines Sicherheitselements mit einem ersten Magnetmaterial mit einer ersten Koerzitivfeldstärke und einem zweiten Magnetmaterial mit einer zweiten Koerzitivfeldstärke, die kleiner ist als die erste Koerzitivfeldstärke, wird die zuvor beschriebene Magnetisierungseinrichtung oder Prüfeinrichtung bereitgestellt, bei der die zuvor genannte erste Magnetfeldstärke des ersten Magnetfeldbereichs größer ist als die erste und die zweite Koerzitivfeldstärke der Magnetmaterialien und die zweite Magnetfeldstärke des zweiten Magnetfeldbereichs kleiner ist als die erste Koerzitivfeldstärke und größer ist als die zweite Koerzitivfeldstärke der Magnetmaterialien. Das Sicherheitselement wird dann in Transportrichtung entlang der Transportstrecke transportiert, um die beiden Magnetmaterialien nacheinander dem ersten und dem zweiten Magnetfeldbereich auszusetzen.

Auf Grund der zuvor beschriebenen Magnetfeldstärken werden dabei durch den ersten Magnetfeldbereich beide Magnetmaterialien magnetisiert und durch den zweiten Magnetfeldbereich nur das zweite Magnetmaterial ummagnetisiert, nicht jedoch das erste, dessen durch den ersten Magnetfeldbereich bewirkte Magnetisierung bestehen bleibt.

Dabei wird vorzugsweise eine Magnetisierungseinrichtung verwendet, die dabei die beiden Magnetmaterialien derart magnetisiert, dass eine resultierende Magnetisierungsrichtung des ersten Magnetmaterials und eine resultierende Magnetisierungsrichtung des zweiten Magnetmaterials entgegengesetzt zueinander sind, insbesondere in einem Winkel von 155° bis 205°, bevorzugt in einem Winkel von 170° bis 190° zueinander liegen.

Der erste und zweite Magnet sind bevorzugt derart angeordnet sind, dass - entlang der Transportrichtung betrachtet - an derjenigen Position des zweiten Magnetfeldbereichs, an der die entlang der Transportrichtung gerichtete Magnetfeldstärke unter die Koerzitivfeldstärke des niederkoerzitiven Magnetmaterials fällt, die senkrecht zur Transportebene gerichtete Magnetfeldstärke vernachlässigbar gering ist im Vergleich zu der entlang der Transportrichtung gerichteten Magnetfeldstärke an dieser Position. Insbesondere beträgt die senkrecht zur Transportebene gerichtete Magnetfeldstärke an dieser Position weniger als 20%, bevorzugt weniger als 10%, der entlang der Transportrichtung gerichteten Magnetfeldstärke. Dadurch wird die Magnetfeldrichtung an dieser Position des zweiten Magnetfeldbereichs, und damit auch die resultierende Magnetisierung des niederkoerzitiven Magnetmaterials, genau parallel oder antiparallel zur Transportrichtung ausgerichtet.

Insbesondere weist die Magnetfeldstärke des entlang der Transportrichtung gerichteten Magnetfelds im ersten Magnetfeldbereich - entlang der Transportrichtung betrachtet - ein Maximum auf, das um mindestens 50%, insbesondere um mindestens einen Faktor 2, größer ist als das Maximum, das die Magnetfeldstärke des senkrecht zur Transportebene gerichteten Magnetfelds im ersten Magnetfeldbereich aufweist. Dadurch wird eine stärker in Transportrichtung ausgerichtete Magnetisierung des hochkoerzitiven Magnetmaterials erreicht, die entgegengesetzt zu der Magnetisierung des niederkoerzitiven Magnetmaterials ausgerichtet ist.

Bei einem entsprechenden Prüfverfahren wird zumindest ein von dem wie beschrieben magnetisierten Sicherheitselement ausgehendes Magnetsignal erfasst und kann hinsichtlich des Vorhandenseins und/ oder einer Position des ersten Magnetmaterials des Sicherheitselements und/oder des zweiten Magnetmaterials des Sicherheitselements, vorzugsweise wie oben beschrieben, ausgewertet werden.

Weitere Merkmale und Vorteile der Erfindung ergeben sich aus der folgenden Beschreibung bevorzugter Ausführungsbeispiele sowie weiterer Ausführungsalternativen im Zusammenhang mit den Zeichnungen, die schematisch zeigen:
- Figur 1:: Schematisch eine Wertdokumentbearbeitungsvorrichtung mit einer Prüfeinrichtung und einer Magnetisierungseinrichtung,
- Figur 2:: ein Prüfverfahren,
- Figur 3:: eine stark schematisierte Darstellung der von der Magnetisierungseinrichtung gemäß Figur 1 erzeugten Magnetfeldlinien,
- Figur 4:: die von der Magnetisierungseinrichtung gemäß Figur 1 erzeugte Magnetfeldstärke Hx in Transportrichtung und die von dieser Magnetisierungseinrichtung erzeugte Magnetfeldstärke Hy senkrecht zur Transportebene, jeweils aufgetragen über die Position in Transportrichtung für y=-1 mm (Fig. 4a) und für y=-2,5 mm (Fig. 4b),
- Figur 5:: die von der Magnetisierungseinrichtung erzeugte Magnetfeldstärke Hx in Transportrichtung aufgetragen über die Position entlang einer senkrecht zur Transportebene verlaufenden Achse.

Figur 1 zeigt schematisch einen Ausschnitt aus einer erfindungsgemäßen Wertdokumentbearbeitungsvorrichtung 101. Diese wiederum umfasst eine Prüfeinrichtung 100 sowie ggf. weitere (nicht dargestellte) Elemente, wie z.B. Eingabe- und Ausgabeeinrichtungen für Wertdokumente und Bedienelemente.

Die Prüfeinrichtung 100 wiederum umfasst eine Magnetisierungseinrichtung 10 sowie weitere Elemente. Die Prüfeinrichtung 100 dient dazu, das magnetisierbare Sicherheitselement 31 des Wertdokuments 30 zu prüfen. Das Sicherheitselement 31 weist in diesem Beispiel ein erstes (hochkoerzitives) Magnetmaterial mit einer ersten Koerzitivfeldstärke und ein zweites (niederkoerzitives) Magnetmaterial mit einer zweiten, niedrigeren Koerzitivfeldstärke auf. Diese Materialien sind so angeordnet, dass ein hochkoerzitiver Magnetmaterialbereich h des Sicherheitselements 31 nur das hochkoerzitive Magnetmaterial, nicht jedoch das niederkoerzitive Magnetmaterial aufweist, ein niederkoerzitiver Magnetmaterialbereich 1 des Sicherheitselements 31 nur das niederkoerzitive Magnetmaterial, nicht jedoch das hochkoerzitive Magnetmaterial aufweist, und ein kombinierter Magnetmaterialbereich k des Sicherheitselements 31 beide zuvor genannten Magnetmaterialien aufweist. Das Sicherheitselement 31 kann alternativ aber auch keinen kombinierten Magnetmaterialbereich, sondern nur einen oder mehrere hoch- und niederkoerzitive Magnetbereiche oder auch nur eine Sorte dieser Magnetmaterialien aufweisen. Die vorhandenen Magnetmaterialbereiche h bzw. 1 bzw. h, 1 bzw. h, k, 1 bilden z.B. eine Magnetkodierung des Sicherheitselements 31.

Das Wertdokument 30 ist mitsamt dem Sicherheitselement 31 mittels der Transporteinrichtung 17, die Bestandteil der Magnetisierungseinrichtung 10 ist, entlang eines Transportbereichs 20 transportierbar. Die Transporteinrichtung 17 weist z.B. mehrere Transportriemen für einen Riementransport der Wertdokumente 30 auf und/ oder Transportrollen. In Figur 1 sind beispielhaft zwei obere und drei untere Transportriemen dargestellt, zwischen denen das Wertdokument 30 eingeklemmt und transportiert wird. Der Transportbereich 20, der sich auch oberhalb und unterhalb der mittleren Transportebene 21 erstreckt, umfasst eine mittlere Transportebene 21, entlang derer das Wertdokument 30 mit dem Sicherheitselement 31 im Idealfall in der Transportrichtung T transportiert wird. Allerdings ist es auch möglich, das Wertdokument 30 mitsamt dem Sicherheitselement 31 oberhalb und unterhalb der mittleren Transportebene 21 in Transportrichtung T zu transportieren. Das Transportieren des Wertdokuments oberhalb oder unterhalb der mittleren Transportebene 21 kann z.B. aus Platzgründen notwendig sein, wenn ein möglichst kleiner Abstand zwischen den Magneten 11, 12 erreicht werden soll, aber dennoch die Transportriemen zwischen den beiden Magneten 11,12 hindurchgeführt werden müssen. Abweichungen beim Transport entlang der mittleren Transportebene 21 beeinträchtigen die Prüfung des Sicherheitselements 31 nicht, solange der Transport innerhalb des Transportbereichs 20 erfolgt.

Bevor das Sicherheitselement 31 geprüft wird, wird es mittels der Magnetisierungseinrichtung 10, die vorliegend den Magneten 11 und den Magneten 12 umfasst, derart magnetisiert, dass sich die Magnetisierungsrichtungen der beiden zuvor genannten Magnetmaterialien entgegengesetzt zueinander liegen. Hierzu stellt die Magnetisierungseinrichtung 10 entlang des Transportbereichs 20 einen ersten Magnetfeldbereich und einen dem ersten Magnetfeldbereich in Transportrichtung T nachgelagerten zweiten Magnetfeldbereich derart bereit, dass ein entlang dem Transportbereich 20 in Transportrichtung T transportiertes Sicherheitselement 31 zunächst in dem ersten Magnetfeldbereich einer in eine erste Magnetfeldrichtung weisenden ersten Magnetfeldstärke, die größer ist als die Koerzitivfeldstärke der beiden Magnetmaterialien, ausgesetzt wird und dann in einem zweiten Magnetfeldbereich einer in eine andere, zweite Magnetfeldrichtung weisenden zweiten Magnetfeldstärke ausgesetzt wird, die größer ist als die Koerzitivfeldstärke des niederkoerzitiven Magnetmaterials, jedoch kleiner ist als die Koerzitivfeldstärke des hochkoerzitiven Magnetmaterials. Dementsprechend werden beim Transport in Transportrichtung T entlang des Transportbereichs 20 zunächst in dem ersten Magnetfeldbereich beide Magnetmaterialien magnetisiert und anschließend im zweiten Magnetfeldbereich nur das niederkoerzitive Magnetmaterial (entgegengesetzt) ummagnetisiert, wohingegen die durch den ersten Magnetfeldbereich erzeugte Magnetisierung des hochkoerzitiven Magnetmaterials bestehen bleibt. Die beiden Magnetmaterialien sind dann in entgegengesetzte Magnetisierungsrichtungen magnetisiert.

Danach werden von dem derart magnetisierten Sicherheitselement 31 ausgehende Magnetsignale mittels einer ersten Magnetsensorzeile 40 erfasst, die vorzugsweise mehrere Sensorelemente 41 zur ortsaufgelösten Erfassung umfasst, sowie einer zweiten Magnetsensorzeile 50, die ebenfalls vorzugsweise mehrere Sensorelemente 51 zur ortsaufgelösten Erfassung umfasst. Während der Erfassung mit der zweiten Magnetsensorzeile 50 wirkt ein weiteres Magnetfeld auf das Sicherheitselement 31 ein, das durch den Magneten 52 erzeugt wird, der genauso wie der Magnete 11, 12 orientiert sein kann. Alternativ kann das weitere Magnetfeld auch durch einen anderen Magneten erzeugt werden, z.B. einen hufeisenförmigen Magneten. Alternativ kann das Erfassen der Magnetsignale durch die Sensorzeilen 40, 50 auch ohne ein weiteres Magnetfeld durchgeführt werden. Alternativ zu den Sensorzeilen 40, 50 können auch nicht ortsauflösende Sensoren verwendet werden, wobei die Magnetmaterialbereiche h, k, 1 dann sequentiell an den Sensoren vorbeigeführt werden müssen.

Die so erfassten Magnetsignale werden anschließend mittels der Auswerteeinrichtung 60 hinsichtlich des Vorhandenseins der zuvor beschriebenen Magnetmaterialbereiche h, k, 1 sowie deren Abfolge und Anordnung ausgewertet, um die Magnetkodierung des Sicherheitselements 31 zu prüfen.

Bei dem entsprechenden in Figur 2 dargestellten Verfahren zum Prüfen eines magnetisierbaren Sicherheitselements 31 wird dementsprechend zunächst eine geeignete Magnetisierungseinrichtung 10 bereitgestellt (Schritt S1) und das Sicherheitselement 31 in der Transportrichtung T entlang des Transportbereichs 20 transportiert (Schritt S2), wodurch die beiden Magnetmaterialien, wie zuvor beschrieben, magnetisiert werden. Anschließend werden mittels der Sensorzeilen 40, 50 von dem Sicherheitselement 31 ausgehende Magnetsignale erfasst (Schritt S4) und mittels der Auswerteeinrichtung 60 ausgewertet.

Erfindungsgemäß werden die beiden zuvor beschriebenen Magnetfeldbereiche mittels (nur) der beiden Magnete 11, 12 erzeugt. Zu diesem Zweck sind die beiden Magnete derart angeordnet, dass sich ihre Nordpole N bezüglich des Transportbereichs 20 gegenüberliegen und sich gleichzeitig ihre Südpole S bezüglich des Transportbereichs ebenfalls gegenüberliegen. Durch die Verwendung von zwei derart angeordneten Magneten zur Erzeugung der beiden Magnetfeldbereiche wird im Vergleich zur Verwendung von nur einem Magneten zur Erzeugung der beiden Magnetfeldbereiche, eine antiparallele Magnetisierung der hoch- und niederkoerzitiven Magnetmaterialbereiche und dementsprechend eine zuverlässigere Prüfung des Sicherheitselements 31 ermöglicht.

In dem vorliegenden Ausführungsbeispiel sind die beiden Magnete 11, 12 identisch ausgestaltet, insbesondere haben sie die gleiche Form und die gleiche Stärke (remanente Magnetisierung). Zudem sind ihre Magnetachsen 13 und 14 parallel zueinander und zur Transportrichtung T ausgerichtet. Die Magnete 11, 12 sind mit einem Abstand von 5 mm zueinander angeordnet, d.h. der in der Figur 1 ersichtliche Spalt zwischen den Magneten ist überall 5 mm breit und in x- Richtung 10 mm lang. Die Magnete 11, 12 haben z.B. eine remanente Magnetisierung von 1,4 Tesla. Um die Transportriemen beidseitig hindurchführen zu können, können die Magnete 11, 12 auch in einem größeren Abstand zueinander angeordnet werden (> 5 mm).

Die Magnetfeldlinien des durch eine derartige Magnetisierungseinrichtung 10 erzeugten Magnetfelds sind in Figur 3 schematisch dargestellt. Dabei zeigt Figur 3 diese Magnetfeldlinien in einer zu der x- und der y-Achse von Figur 1 parallelen Ebene, die die beiden Magneten 11 und 12 in deren Mitte schneidet.

Demnach liegt in y-Richtung gesehen exakt in der Mitte zwischen den Magneten, d.h. in der mittleren Transportebene 21, und in x-Richtung gesehen zwischen den Polen N, S der Magnete 11, 12 ein genau in die Transportrichtung T ausgerichtetes Magnetfeld (Teil des ersten Magnetfeldbereichs 15) vor. In Transportrichtung gesehen stromabwärts davon und hinter den beiden Magneten 11, 12 liegt - wieder in der mittleren Transportebene 21 - ein Magnetfeld (Teil des zweiten Magnetfeldbereichs 16) mit einer geringeren Magnetfeldstärke vor, die genau entgegen der Transportrichtung T ausgerichtet ist.

Aufgrund der Symmetrie der Magnetanordnung ist die y-Komponente des Magnetfelds exakt in der Mitte zwischen den Magneten 11, 12 Null. Dementsprechend ist es bevorzugt, das Sicherheitselement 31 exakt entlang der mittleren Transportebene 21 zu transportieren, um eine genau antiparallele Magnetisierung der beiden Magnetmaterialien in der Ebene des Sicherheitselements 31 zu erreichen.

Doch selbst wenn das Sicherheitselement 31 nicht exakt entlang der mittleren Transportebene 21 transportiert wird, sondern nur im (größeren) Transportbereich 20, der sich auch in einer begrenzten Höhe oberhalb und unterhalb der mittleren Transportebene 21 erstreckt, können die Magnetmaterialien entgegengesetzt zueinander magnetisiert werden.

In diesem Zusammenhang zeigt in Figur 4a und 4b der Graph 1003 die Magnetfeldstärke Hx in der x-Richtung (entspricht der Transportrichtung T) und der Graph 1005 die Magnetfeldstärke Hy in der dazu senkrechten y-Richtung. Beide Graphen zeigen die jeweilige Magnetfeldstärke als Funktion der x-Position, in Fig. 4a bei einer y-Position von -1 mm oberhalb des unteren Magneten 12 (der bei y=0 liegt), d.h. 1,5 mm unterhalb der mittleren Transportebene 21 und 4 mm unterhalb des oberen Magneten 11, und in Fig. 4b bei einer y-Position von -2,5 mm oberhalb des unteren Magneten 12, d.h. genau in der mittleren Transportebene 21. Zudem ist beispielhaft die Koerzitivfeldstärke H_{KL} eines niederkoerzitiven Magnetmaterials von 30 kA/m und die Koerzitivfeldstärke H_{KH} eines hochkoerzitiven Magnetmaterials von 275 kA/m eingezeichnet. Typische Werte können z.B. auch sein: H_{KL}=20 kA/m und H_{KH}=300 kA/m.

Wie aus der Figur 4a ersichtlich, ist die Magnetfeldstärke in y-Richtung (Graph 1005), das heißt senkrecht zur Transportrichtung T, bei dem beidseitigen Magnetanordnung viel geringer als bei der einseitigen Magnetanordnung (Graph 1006). Um eine genaue Ausrichtung des hochkoerzitiven Magnetmaterials parallel zur x-Richtung zu erreichen, kann das Maximum der auf das Sicherheitselement 31 einwirkenden Magnetfeldstärke Hy, das an der x-Position M erreicht wird, weiter reduziert werden. Dies kann dadurch erreicht werden, dass die Transportebene des Wertdokuments weiter in Richtung der mittleren Transportebene 21 verschoben wird. Das Beispiel aus Fig. 4b zeigt die Magnetfeldstärken für den Fall, wenn das Wertdokument 2,5 mm (statt 1 mm) über dem unteren Magneten 12, d.h. genau in der mittleren Transportebene 21 transportiert wird. Aufgrund der in diesem Fall achsensymmetrischen Anordnung der Magnete 11, 12 zur Transportebene 21, ist in diesem Fall die Magnetfeldstärke in y-Richtung Hy für alle x-Positionen gleich Null, vgl. Graph 1005 in Fig. 4b.

Zudem ist bei der beidseitigen Magnetanordnung die Magnetfeldstärke Hy an dem Punkt x1, an dem die Magnetfeldstärke Hx (Graph 1003) unter die Koerzitivfeldstärke H_{KL} des niederkoerzitiven Magnetmaterials fällt, auch beim y=-1 mm nahezu Null, vgl. Graph 1005 in Fig. 4a. Für die resultierende Magnetisierung des niederkoerzitiven Magnetmaterials ist entscheidend, welche Richtung das Magnetfeld an dieser x-Position x1 hat. Da Hy«Hx, ist, ist das Magnetfeld am Punkt x1 und damit auch die resultierende Magnetisierung des niederkoerzitiven Magnetmaterials im Wesentlichen antiparallel zur x-Richtung ausgerichtet, also entgegengesetzt zur Magnetisierung des hochkoerzitiven Magnetmaterials.

Durch das zuvor beschriebene Magnetfeld kann also auch bei Transport des Sicherheitselements in Transportrichtung T bei einer y-Position von nur 1 mm oberhalb des unteren Magneten 12, d.h. 1,5 mm unterhalb der mittleren Transportebene 21, eine entgegengesetzte Magnetisierung der beiden Magnetmaterialien - in bzw. entgegen der Transportrichtung T - erreicht werden, d.h. die Magnetisierungseinrichtung 10 und die Prüfeinrichtung 100 funktionieren auch bei Transport des Sicherheitselements 31 innerhalb eines sich auch oberhalb und unterhalb der mittleren Transportebene 21 erstreckenden Transportbereichs 20.

Im Vergleich dazu sind in derselben Figur die Graphen 1004 und 1006 dargestellt, die die entsprechenden Magnetfeldstärken Hx bzw. Hy für eine Magnetisierungseinrichtung gemäß der Lehre der EP 1 770 657 A2 wiedergeben, die nur den unteren Magneten 12 (mit Magnetdaten wie bei dem vorliegenden Ausführungsbeispiel) aufweist. Es ist ersichtlich, dass der bei der x-Position M auftretende Maximalwert der Magnetfeldstärke Hy in y-Richtung bei der Erfindung (Graph 1005) stets wesentlich geringer ist als bei dem Stand der Technik (Graph 1006). Im Fall y=-1 mm ist beim einseitigen Magneten (am Punkt M) die Magnetfeldstärke Hy in y-Richtung sogar viel größer (mehr als doppelt so groß) als die Magnetfeldstärke Hx in x-Richtung, vgl. Graph 1004 und 1006 in Fig. 4a, was zu einer sehr stark in y-Richtung verdrehten Magnetisierung des hochkoerzitiven Magnetmaterials führt. Zudem ist die Magnetfeldstärke Hy in y-Richtung (Graph 1006) bei dem Punkt x2, bei dem die Magnetfeldstärke Hx in x-Richtung (Graph 1004) der Magnetisierungseinrichtung beim einseitigen Magneten unter die Koerzitivfeldstärke H_{KL} des niederkoerzitiven Magnetmaterials fällt, deutlich größer als Null, annähernd so groß wie Hx. Das Magnetfeld ist am Punkt x2 daher ebenfalls stark in y-Richtung verdreht, also schräg zur Transportrichtung T ausgerichtet, vgl. Fig. 4a und 4b. Somit wird auch das niederkoerzitive Magnetmaterial schräg zur Transportrichtung T magnetisiert, jedoch in eine völlig andere Richtung als das hochkoerzitive Magnetmaterial (umgekehrte x-Komponenten). Daher kann bei der Magnetisierungseinrichtung gemäß dem Stand der Technik (einseitiger Magnet) keine annäherungsweise entgegengesetzte Magnetisierung der beiden Magnetmaterialien erzielt werden. Dies gilt nicht nur für den Abstand 1mm, sondern auch für größere und kleinere Abstände von dem Einzelmagneten 12.

Überdies stellt die erfindungsgemäße Magnetisierungseinrichtung 10 eine im Vergleich zum Stand der Technik sehr große maximale Magnetfeldstärke in x-Richtung bereit, so dass damit auch Magnetmaterialien mit einer besonders großen Koerzitivfeldstärke magnetisiert werden können. Dies ist nicht nur beim Transport in 1 mm Abstand vom unteren Magneten 12, d.h. 1,5 mm unterhalb der mittleren Transportebene 21, der Fall, vgl. Fig. 4a, sondern auch bei anderen Abständen, vgl. Fig. 4b.

In Figur 5 ist diesbezüglich die Maximalmagnetfeldstärke Hx in x-Richtung, die zwischen den Magnetpolen bei der x-Position von 30 mm gemäß Figur 4a und 4b auftritt, in Abhängigkeit von dem Abstand von dem unteren Magneten 12 in y-Richtung aufgetragen. Wie die Figur zeigt, ändert sich Maximalmagnetfeldstärke Hx (Graph 1002), die von der erfindungsgemäßen Magnetisierungseinrichtung 10, die die beiden gegenüberliegenden Magnete 11, 12 verwendet, bereitgestellt wird, bei Transport deutlich oberhalb und unterhalb der mittleren Transportebene 21 kaum. Im Gegensatz dazu fällt bei der Magnetisierungseinrichtung gemäß dem Stand der Technik, die nur einseitig einen Magneten aufweist, die Maximalmagnetfeldstärke Hx mit wachsendem Abstand von dem (unteren) Einzelmagneten stark ab (Graph 1001), so dass nur bei geringem Abstand von dem Magneten eine Magnetisierung eines Magnetmaterials mit einer relativ hohen Koerzitivfeldstärke überhaupt möglich ist. Ein sehr geringer Abstand von dem Magneten 12 bringt jedoch ein erhöhtes Risiko im Hinblick auf Transportstörungen des vorbeitransportierten Wertdokuments. Die Magnetisierung des Sicherheitselements 31 mit Hilfe der Magnetisierungseinrichtung des Stands der Technik ist außerdem viel anfälliger gegenüber (in y-Richtung gerichtete) Transportschwankungen des Wertdokuments 30.

Aus den Figuren geht eine bevorzugte Transportebene, entlang derer das Sicherheitselement in Abwesenheit von Transportschwankungen transportiert werden würde, hervor, die mittig zwischen den beiden Magneten 11 und 12 liegt. Denn dort ist Hy verschwindend gering. Jedoch kann eine bevorzugte Transportebene auch näher an einem der beiden Magneten liegen, um für einen Transportmechanismus, insbesondere Transportriemen, auf einer Seite der Transportebene Platz frei zu halten. Bei Transport mittels Transportrollen (an Stelle von Transportriemen) kann das Wertdokument in der mittleren Transportebene transportiert werden.

## Patentansprüche

1. Magnetisierungseinrichtung (10) für eine Prüfeinrichtung (100) zum Prüfen eines magnetisierbaren Sicherheitselements (31), das entlang eines Transportbereichs (20) in einer Transportrichtung (T) transportierbar ist, umfassend:
- einen ersten Magneten (11) mit Nord- und Südpol und einen zweiten Magneten (12) mit Nord- und Südpol,
wobei der erste und zweite Magnet (11, 12) eingerichtet sind
- einen ersten Magnetfeldbereich (15) derart bereitzustellen, dass ein entlang des Transportbereichs (20) transportiertes Sicherheitselement (31) durch den ersten Magnetfeldbereich (15) transportiert und darin einer ersten Magnetfeldstärke mit einer ersten Magnetfeldrichtung ausgesetzt wird, und
- einen in Transportrichtung (T) dem ersten Magnetfeldbereich (15) nachgelagerten zweiten Magnetfeldbereich (16) derart bereitzustellen, dass ein entlang des Transportbereichs (20) transportiertes Sicherheitselement (31) durch den zweiten Magnetfeldbereich (16) transportiert und darin einer zweiten Magnetfeldstärke mit einer zweiten Magnetfeldrichtung ausgesetzt wird, wobei sich die zweite Magnetfeldrichtung von der ersten Magnetfeldrichtung unterscheidet und die zweite Magnetfeldstärke kleiner ist als die erste Magnetfeldstärke,
wobei eine sich vom Nordpol zum Südpol des ersten Magneten erstreckende erste Magnetachse und eine sich vom Nordpol zum Südpol des zweiten Magneten erstreckende zweite Magnetachse im Wesentlichen parallel zueinander sind, und
der erste und zweite Magnet derart angeordnet sind, dass sich der Nordpol des ersten Magneten und der Nordpol des zweiten Magneten bezüglich des Transportbereichs gegenüberliegen und der Südpol des ersten Magneten und der Südpol des zweiten Magneten bezüglich des Transportbereichs ebenfalls gegenüberliegen, **dadurch gekennzeichnet, dass**
der erste Magnet (11) und der zweite Magnet (12) als quaderförmige Permanentmagnete ausgebildet sind und sich bezüglich des Transportbereichs (20) jeweils mit ihren Nordpolen und ihren Südpolen einander derart gegenüberliegen, dass der erste und zweite Magnet (11, 12) zusammenwirkend sowohl den ersten (15) als auch den zweiten Magnetfeldbereich (16) erzeugen.

2. Magnetisierungseinrichtung (10) nach Anspruch 1, **dadurch gekennzeichnet, dass** der Transportbereich (20) eine sich in Transportrichtung (T) erstreckende, mittlere Transportebene (21) umfasst und sich mit einer senkrecht dazu definierten Höhe oberhalb und unterhalb der mittleren Transportebene (21) erstreckt, wobei die Höhe vorzugsweise jeweils größer als oder gleich 5%, 10% oder 25% des Abstandes des ersten Magneten (11) von dem zweiten Magneten (12) ist oder jeweils größer als oder gleich 0,2 mm, 0,5 mm, 1 mm oder 2 mm ist.

3. Magnetisierungseinrichtung nach einem der vorhergehenden Ansprüche, **dadurch gekennzeichnet, dass** der erste Magnet (11) und der zweite Magnet (12) derart angeordnet sind, dass die sich vom Nordpol zum Südpol des ersten Magneten (11) erstreckende erste Magnetachse (13) und die sich vom Nordpol zum Südpol des zweiten Magneten (12) erstreckende zweite Magnetachse (14) parallel zueinander und vorzugsweise parallel oder antiparallel zur Transportrichtung (T) sind.

4. Magnetisierungseinrichtung (10) nach einem der vorhergehenden Ansprüche, **dadurch gekennzeichnet, dass** der erste und zweite Magnet (11, 12) derart angeordnet sind, dass die entlang der Transportrichtung (T) gerichtete Magnetfeldstärke (Hx) im ersten Magnetfeldbereich (15) ein Maximum aufweist, das um mindestens 50%, bevorzugt um mindestens einen Faktor 2, größer ist als ein Maximum, das die senkrecht zur Transportebene gerichtete Magnetfeldstärke (Hy) im ersten Magnetfeldbereich (15) aufweist.

5. Magnetisierungseinrichtung nach einem der vorhergehenden Ansprüche, **dadurch gekennzeichnet, dass** sowohl der erste (11) als auch der zweite Magnet (12) einstückig ausgebildete Permanentmagnete sind.

6. Prüfeinrichtung (100) zum Prüfen eines magnetisierbaren Sicherheitselements, **gekennzeichnet durch** eine Magnetisierungseinrichtung (10) nach einem der vorhergehenden Ansprüche sowie einen Magnetsensor (40), der eingerichtet ist, zumindest ein Magnetsignal eines entlang des Transportbereichs (20) transportierten Sicherheitselements (31) zu erfassen, das von dem Sicherheitselement ausgeht, wenn es durch einen dem ersten (15) und dem zweiten Magnetfeldbereich (16) in der Transportrichtung (T) nachgelagerten Erfassungsbereich transportiert wird.

7. Prüfeinrichtung (100) nach Anspruch 6, **gekennzeichnet durch** eine Auswerteeinrichtung (60), die eingerichtet ist, das erfasste Magnetsignal hinsichtlich des Vorhandenseins eines ersten Magnetmaterials des Sicherheitselements (31) mit einer ersten Koerzitivfeldstärke, die kleiner ist als die erste Magnetfeldstärke und größer ist als die zweite Magnetfeldstärke, und/oder eines zweiten Magnetmaterials des Sicherheitselements (31) mit einer zweiten Koerzitivfeldstärke, die kleiner ist als die erste und die zweite Magnetfeldstärke, auszuwerten und/oder die eingerichtet ist, das erfasste Magnetsignal hinsichtlich einer Magnetkodierung des Sicherheitselements (31) auszuwerten, die durch das erste Magnetmaterial und/ oder das zweiten Magnetmaterial gebildet wird.

8. Prüfeinrichtung (100) nach Anspruch 7, **dadurch gekennzeichnet, dass** das entlang des Transportbereichs (20) in Transportrichtung durch die beiden Magnetfeldbereiche (15, 16) transportierte Sicherheitselement (31) mit dem ersten Magnetmaterial und dem zweiten Magnetmaterial derart magnetisiert wird, dass eine resultierende Magnetisierungsrichtung des ersten Magnetmaterials und eine resultierende Magnetisierungsrichtung des zweiten Magnetmaterials entgegengesetzt zueinander liegen, insbesondere in einem Winkel von 155° bis 205°, bevorzugt in einem Winkel von 170° bis 190° zueinander liegen.

9. Prüfeinrichtung (10) nach Anspruch 7 oder 8, **dadurch gekennzeichnet, dass** der erste und zweite Magnet (11, 12) derart angeordnet sind, dass - entlang der Transportrichtung (T) betrachtet - an derjenigen Position (x1) des zweiten Magnetfeldbereichs (16), an der die entlang der Transportrichtung (T) gerichtete Magnetfeldstärke (Hx) unter die Koerzitivfeldstärke (H_{KL}) des niederkoerzitiven Magnetmaterials fällt, die senkrecht zur Transportebene gerichtete Magnetfeldstärke (Hy) weniger als 20% der entlang der Transportrichtung (T) gerichteten Magnetfeldstärke (Hx) an dieser Position (x1) beträgt, insbesondere weniger als 10%.

10. Prüfeinrichtung nach einem der Ansprüche 6 bis 9, **gekennzeichnet durch** einen Transportmechanismus (17) zum Transportieren eines Sicherheitselements (31) in der Transportrichtung (T) entlang des Transportbereichs (20).

11. Wertdokumentbearbeitungsvorrichtung (101) mit einer Prüfeinrichtung (100) nach einem der Ansprüche 6 bis 10, insbesondere Vorrichtung zum Einzahlen und/oder Auszahlen von Wertdokumenten mit einer Prüfeinrichtung (100) nach einem der Ansprüche 6 bis 10 oder Vorrichtung zum Bearbeiten von Wertdokumenten mit einer Prüfeinrichtung (100) nach einem der Ansprüche 6 bis 10, wie z.B. eine Banknotenbearbeitungsmaschine zur Prüfung von Banknoten mit einer Prüfeinrichtung (100) nach einem der Ansprüche 6 bis 10.

12. Verfahren zum Magnetisieren eines Sicherheitselements (31), umfassend ein erstes Magnetmaterial mit einer ersten Koerzitivfeldstärke und ein zweites Magnetmaterial mit einer zweiten Koerzitivfeldstärke, die kleiner ist als die erste Koerzitivfeldstärke, **gekennzeichnet durch** die Schritte:
- Bereitstellen (S1) einer Magnetisierungseinrichtung (10) nach einem der Ansprüche 1 bis 5 oder einer Prüfeinrichtung (100) mit einer solchen Magnetisierungseinrichtung (10) nach einem der Ansprüche 6 bis 10, wobei die erste Magnetfeldstärke größer ist als die erste Koerzitivfeldstärke und größer ist als die zweite Koerzitivfeldstärke und die zweite Magnetfeldstärke größer ist als die zweite Koerzitivfeldstärke und kleiner ist als die erste Koerzitivfeldstärke, und
- Transportieren (S2) des Sicherheitselements (31) in Transportrichtung (T) entlang des Transportbereichs (20) durch den ersten Magnetfeldbereich (15) und anschließend durch den zweiten Magnetfeldbereich (16).

13. Verfahren nach Anspruch 12, **dadurch gekennzeichnet, dass** die Magnetisierungseinrichtung (10) eingerichtet ist, das erste Magnetmaterial und das zweite Magnetmaterial durch das Transportieren des Sicherheitselements (31) entlang des Transportbereichs (20) derart zu magnetisieren, dass eine resultierende Magnetisierungsrichtung des ersten Magnetmaterials und eine resultierende Magnetisierungsrichtung des zweiten Magnetmaterials entgegengesetzt zueinander liegen, insbesondere in einem Winkel von 155° bis 205°, bevorzugt in einem Winkel von 170° bis 190° zueinander liegen.

14. Verfahren zum Prüfen eines magnetisierbaren Sicherheitselements (31), **gekennzeichnet durch** die Schritte:
- Magnetisieren (S1, S2) eines Sicherheitselements gemäß Anspruch 12 oder 13 und
- Erfassen (S3) zumindest eines von dem magnetisierten Sicherheitselement (31) ausgehenden Magnetsignals.

15. Verfahren nach Anspruch 14, **gekennzeichnet durch** den Schritt: Auswerten (S4) des erfassten Magnetsignals hinsichtlich des Vorhandenseins des ersten Magnetmaterials des Sicherheitselements (31) und/oder des zweiten Magnetmaterials des Sicherheitselements (31) und/oder hinsichtlich einer Magnetkodierung des Sicherheitselements (31), die durch das erste Magnetmaterial und/oder durch das zweiten Magnetmaterial gebildet wird.

## Claims

1. Magnetization device (10) for a checking device (100) for checking a magnetizable security element (31) which can be transported along a transport region (20) in a transport direction (T), comprising:
- a first magnet (11) with a north pole and a south pole and a second magnet (12) with a north pole and a south pole, wherein the first and the second magnet (11, 12) are designed
- to provide a first magnetic field region (15) in such a way that a security element (31) transported along the transport region (20) is transported through the first magnetic field region (15) and exposed therein to a first magnetic field strength with a first magnetic field direction, and
- to provide a second magnetic field region (16) arranged downstream of the first magnetic field region (15) in the transport direction (T) in such a way that a security element (31) transported along the transport region (20) is transported through the second magnetic field region (16) and therein exposed to a second magnetic field strength with a second magnetic field direction, wherein the second magnetic field direction differs from the first magnetic field direction and the second magnetic field strength is lower than the first magnetic field strength, wherein a first magnet axis extending from the north pole to the south pole of the first magnet and a second magnet axis extending from the north pole to the south pole of the second magnet are substantially parallel to one another, and the first and the second magnet are arranged in such a way that the north pole of the first magnet and the north pole of the second magnet are situated opposite each other with respect to the transport region and the south pole of the first magnet and the south pole of the second magnet are likewise situated opposite each other with respect to the transport region, **characterized in that**
the first magnet (11) and the second magnet (12) are in the form of cuboidal permanent magnets and are situated opposite one another with respect to the transport region (20) with their north poles and their south poles in such a way that the first and the second magnet (11, 12) generate both the first magnetic field region (15) and the second magnetic field region (16) in an interacting manner.

2. Magnetization device (10) according to Claim 1, **characterized in that** the transport region (20) comprises a central transport plane (21) extending in the transport direction (T) and extends with a height defined perpendicularly to said transport plane above and below the central transport plane (21), wherein the height is preferably respectively greater than or equal to 5%, 10% or 25% of the distance between the first magnet (11) and the second magnet (12) or respectively greater than or equal to 0.2 mm, 0.5 mm, 1 mm or 2 mm.

3. Magnetization device according to either of the preceding claims, **characterized in that** the first magnet (11) and the second magnet (12) are arranged in such a way that the first magnet axis (13) extending from the north pole to the south pole of the first magnet (11) and the second magnet axis (14) extending from the north pole to the south pole of the second magnet (12) are parallel to one another and preferably parallel or antiparallel to the transport direction (T).

4. Magnetization device (10) according to one of the preceding claims, **characterized in that** the first and the second magnet (11, 12) are arranged in such a way that the magnetic field strength (Hx) directed along the transport direction (T) in the first magnetic field region (15) is at a maximum which is greater by at least 50%, preferably by at least a factor of 2, than a maximum which the magnetic field strength (Hy) directed perpendicularly to the transport plane in the first magnetic field region (15) is at.

5. Magnetization device according to one of the preceding claims, **characterized in that** both the first magnet (11) and the second magnet (12) are permanent magnets formed in one piece.

6. Checking device (100) for checking a magnetizable security element, **characterized by** a magnetization device (10) according to one of the preceding claims and a magnet sensor (40) which is designed to detect at least one magnetic signal of a security element (31) transported along the transport region (20), which magnet signal emerges from the security element when it is transported through a detection region arranged downstream of the first magnetic field region (15) and the second magnetic field region (16) in the transport direction (T).

7. Checking device (100) according to Claim 6, **characterized by** an evaluation device (60) which is designed to evaluate the detected magnetic signal in respect of the presence of a first magnetic material of the security element (31) with a first coercive field strength, which is lower than the first magnetic field strength and greater than the second magnetic field strength, and/or a second magnetic material of the security element (31) with a second coercive field strength, which is lower than the first and the second magnetic field strength, and/or which is designed to evaluate the detected magnetic signal in respect of magnetic coding of the security element (31), which magnetic coding is formed by the first magnetic material and/or the second magnetic material.

8. Checking device (100) according to Claim 7, **characterized in that** the security element (31) transported through the two magnetic field regions (15, 16) along the transport region (20) in the transport direction is magnetized with the first magnetic material and the second magnetic material in such a way that a resulting magnetization direction of the first magnetic material and a resulting magnetization direction of the second magnetic material are situated opposite one another, in particular at an angle of 155° to 205°, preferably at an angle of 170° to 190°.

9. Checking device (10) according to Claim 7 or 8, **characterized in that** the first and the second magnet (11, 12) are arranged in such a way that - as viewed along the transport direction (T) - **in that** position (x1) of the second magnetic field region (16) in which the magnetic field strength (Hx) directed along the transport direction (T) drops below the coercive field strength (H_{KL}) of the magnetic material with low coercivity, the magnetic field strength (Hy) directed perpendicularly to the transport plane is less than 20% of the magnetic field strength (Hx) directed along the transport direction (T) in this position (x1), in particular less than 10%.

10. Checking device according to one of Claims 6 to 9, **characterized by** a transport mechanism (17) for transporting a security element (31) along the transport region (20) in the transport direction (T).

11. Processing apparatus (101) for documents of value, comprising a checking device (100) according to one of Claims 6 to 10, in particular apparatus for paying in and/or paying out documents of value comprising a checking device (100) according to one of Claims 6 to 10 or apparatus for processing documents of value comprising a checking device (100) according to one of Claims 6 to 10, such as, for example, a bank note processing machine for checking banknotes using a checking device (100) according to one of Claims 6 to 10.

12. Method for magnetizing a security element (31), comprising a first magnetic material with a first coercive field strength and a second magnetic material with a second coercive field strength which is lower than the first coercive field strength, **characterized by** the steps of:
- providing (S1) a magnetization device (10) as claimed in one of Claims 1 to 5 or a checking device (100) comprising such a magnetization device (10) according to one of Claims 6 to 10, wherein the first magnetic field strength is greater than the first coercive field strength and is greater than the second coercive field strength, and the second magnetic field strength is greater than the second coercive field strength and is lower than the first coercive field strength, and
- transporting (S2) the security element (31) through the first magnetic field region (15) and then through the second magnetic field region (16) along the transport region (20) in the transport direction (T).

13. Method according to Claim 12, **characterized in that** the magnetization device (10) is designed to magnetize the first magnetic material and the second magnetic material by transporting the security element (31) along the transport region (20) in such a way that a resulting magnetization direction of the first magnetic material and a resulting magnetization direction of the second magnetic material are situated opposite one another, in particular are situated at an angle of 155° to 205°, preferably at an angle of 170° to 190°, in relation to one another.

14. Method for checking a magnetizable security element (31), **characterized by** the steps of:
- magnetizing (S1, S2) a security element according to Claim 12 or 13, and
- detecting (S3) at least one magnetic signal emerging from the magnetized security element (31).

15. Method according to Claim 14, **characterized by** the step of:
evaluating (S4) the detected magnetic signal in respect of the presence of the first magnetic material of the security element (31) and/or the second magnetic material of the security element (31) and/or in respect of a magnetic coding of the security element (31), which magnetic coding is formed by the first magnetic material and/or by the second magnetic material.

## Revendications

1. Dispositif de magnétisation (10) pour un dispositif de contrôle (100) destiné à contrôler un élément de sécurité (31) magnétisable, lequel peut être transporté le long d'une zone de transport (20) dans une direction de transport (T), comprenant :
- un premier aimant (11) ayant un pôle nord et un pôle sud et un deuxième aimant (12) ayant un pôle nord et un pôle sud, les premier et deuxième aimants (11, 12) étant conçus pour
- fournir une première zone de champ magnétique (15) de telle sorte qu'un élément de sécurité (31) transporté le long de la zone de transport (20) est transporté par la première zone de champ magnétique (15) et, dans celle-ci, est exposé à une première intensité de champ magnétique ayant une première direction de champ magnétique, et
- fournir une deuxième zone de champ magnétique (16), en aval de la première zone de champ magnétique (15) dans la direction de transport (T), de telle sorte qu'un élément de sécurité (31) transporté le long de la zone de transport (20) est transporté par la deuxième zone de champ magnétique (16) et, dans celle-ci, est exposé à une deuxième intensité de champ magnétique ayant une deuxième direction de champ magnétique, la deuxième direction de champ magnétique étant différente de la première direction de champ magnétique et la deuxième intensité de champ magnétique étant inférieure à la première intensité de champ magnétique,
un premier axe magnétique qui s'étend du pôle nord au pôle sud du premier aimant et un deuxième axe magnétique qui s'étend du pôle nord au pôle sud du deuxième aimant étant parallèles l'un à l'autre, et
le premier et le deuxième aimant étant disposés de telle sorte que le pôle nord du premier aimant et le pôle nord du deuxième aimant sont en face l'un de l'autre en référence à la zone de transport et le pôle sud du premier aimant et le pôle sud du deuxième aimant sont également en face l'un de l'autre en référence à la zone de transport,
**caractérisé en ce que**
le premier aimant (11) et le deuxième aimant (12) sont réalisés sous la forme d'aimants permanents parallélépipédiques et se trouvent en face l'un de l'autre en référence à la zone de transport (20) respectivement par leurs pôles nord et leurs pôles sud de telle sorte que le premier et le deuxième aimant (11, 12) génèrent en coopération aussi bien la première (15) que la deuxième zone de champ magnétique (16).

2. Dispositif de magnétisation (10) selon la revendication 1, **caractérisé en ce que** la zone de transport (20) comporte un plan de transport intermédiaire (21) qui s'étend dans la direction de transport (T) et s'étend au-dessus et au-dessous du plan de transport intermédiaire (21) sur une hauteur définie perpendiculairement par rapport à celui-ci, la hauteur étant de préférence à chaque fois égale ou supérieure à 5 %, à 10 % ou à 25 % de l'écart entre le premier aimant (11) et le deuxième aimant (12) ou à chaque fois égale ou supérieure à 0,2 mm, à 0,5 mm, à 1 mm ou à 2 mm.

3. Dispositif de magnétisation selon l'une des revendications précédentes, **caractérisé en ce que** le premier aimant (11) et le deuxième aimant (12) sont disposés de telle sorte que le premier axe magnétique (13), qui s'étend du pôle nord au pôle sud du premier aimant (11), et le deuxième axe magnétique (14), qui s'étend du pôle nord au pôle sud du deuxième aimant (12), sont parallèles l'un à l'autre et de préférence parallèles ou antiparallèles à la direction de transport (T) .

4. Dispositif de magnétisation (10) selon l'une des revendications précédentes, **caractérisé en ce que** le premier et le deuxième aimant (11, 12) sont disposés de telle sorte que l'intensité du champ magnétique (Hx) orientée le long de la direction de transport (T) présente dans la première zone de champ magnétique (15) un maximum qui est supérieur d'au moins 50 %, de préférence d'au moins un facteur 2, à un maximum que présente l'intensité du champ magnétique (Hy) orientée perpendiculairement au plan de transport dans la première zone de champ magnétique (15).

5. Dispositif de magnétisation (10) selon l'une des revendications précédentes, **caractérisé en ce que** le premier (11) ainsi que le deuxième aimant (12) sont des aimants permanents de configuration monobloc.

6. Dispositif de contrôle (100) destiné à contrôler un élément de sécurité magnétisable, **caractérisé par** un dispositif de magnétisation (10) selon l'une des revendications précédentes ainsi qu'un capteur magnétique (40) qui est conçu pour détecter au moins un signal magnétique d'un élément de sécurité (31) transporté le long d'une zone de transport (20), lequel émane de l'élément de sécurité lorsqu'il est transporté à travers l'une parmi la première zone de champ magnétique (15) et la deuxième zone de champ magnétique (16) en aval dans la direction de transport (T).

7. Dispositif de contrôle (100) selon la revendication 6, **caractérisé par** un dispositif d'interprétation (60), qui est conçu pour interpréter le signal magnétique détecté en ce qui concerne la présence d'un premier matériau magnétique de l'élément de sécurité (31) ayant une première intensité de champ coercitif, laquelle est inférieure à la première intensité de champ magnétique et supérieure à la deuxième intensité de champ magnétique, et/ou d'un deuxième matériau magnétique de l'élément de sécurité (31) ayant une deuxième intensité de champ coercitif, laquelle est inférieure à la première et à la deuxième intensité de champ magnétique, et/ou qui est conçu pour interpréter le signal magnétique détecté en ce qui concerne un codage magnétique de l'élément de sécurité (31), lequel est formé par le premier matériau magnétique et/ou le deuxième matériau magnétique.

8. Dispositif de contrôle (100) selon la revendication 7, **caractérisé en ce que** l'élément de sécurité (31), comportant le premier matériau magnétique et le deuxième matériau magnétique, transporté le long de la zone de transport (20) dans la direction de transport à travers les deux zones de champ magnétique (15, 16) est magnétisé de telle sorte qu'une direction de magnétisation résultante du premier matériau magnétique et direction de magnétisation résultante du deuxième matériau magnétique se trouvent opposées l'une à l'autre, notamment disposées l'une par rapport à l'autre selon un angle de 155° à 205°, de préférence selon un angle de 170° à 190° l'une par rapport à l'autre.

9. Dispositif de contrôle (10) selon la revendication 7 ou 8, **caractérisé en ce que** le premier et le deuxième aimant (11, 12) sont disposés de telle sorte que, en observant dans la direction de transport (T), à la position (x1) de la deuxième zone de champ magnétique (16) à laquelle l'intensité de champ magnétique (Hx) orientée le long de la direction de transport (T) chute au-dessous de l'intensité du champ coercitif (H_{KL}) du matériau magnétique faiblement coercitif, l'intensité de champ magnétique (Hy) orientée perpendiculairement au plan de transport est inférieure à 20 % de l'intensité de champ magnétique (Hx) orientée le long de la direction de transport (T) à cette position (x1), notamment inférieure à 10 %.

10. Dispositif de contrôle selon l'une des revendications 6 à 9, **caractérisé par** un mécanisme de transport (17) destiné à transporter un élément de sécurité (31) dans la direction de transport (T) le long de la zone de transport (20).

11. Arrangement de traitement de documents de valeur (101) comprenant un dispositif de contrôle (100) selon l'une des revendications 6 à 10, notamment arrangement destiné à déposer et/ou à verser des documents de valeurs comprenant un dispositif de contrôle (100) selon l'une des revendications 6 à 10, ou arrangement destiné au traitement de documents de valeur comprenant un dispositif de contrôle (100) selon l'une des revendications 6 à 10, par exemple machine de traitement de billets de banque destinée à contrôler des billets de banque comprenant un dispositif de contrôle (100) selon l'une des revendications 6 à 10.

12. Procédé de magnétisation d'un élément de sécurité (31), comprenant un premier matériau magnétique ayant une première intensité de champ coercitif et un deuxième matériau magnétique ayant une deuxième intensité de champ coercitif, laquelle est plus petite que la première intensité de champ coercitif, **caractérisé par** les étapes suivantes :
- fourniture (S1) d'un dispositif de magnétisation (10) selon l'une des revendications 1 à 5 ou d'un dispositif de contrôle (100) comprenant un tel dispositif de magnétisation (10) selon l'une des revendications 6 à 10, la première intensité de champ magnétique étant supérieure à la première intensité de champ coercitif et supérieure à la deuxième intensité de champ coercitif et la deuxième intensité de champ magnétique étant supérieure à la première intensité de champ coercitif et inférieure à la deuxième intensité de champ coercitif, et
- transport (S2) de l'élément de sécurité (31) dans la direction de transport (T) le long d'une zone de transport (20) à travers la première zone de champ magnétique (15) et ensuite à travers la deuxième zone de champ magnétique (16).

13. Procédé selon la revendication 12, **caractérisé en ce que** le dispositif de magnétisation (10) est conçu pour magnétiser le premier matériau magnétique et le deuxième matériau magnétique par le transport de l'élément de sécurité (31) le long de la zone de transport (20) de telle sorte qu'une direction de magnétisation résultante du premier matériau magnétique et une direction de magnétisation résultante du deuxième matériau magnétique se trouvent opposées l'une à l'autre, notamment disposées l'une par rapport à l'autre selon un angle de 155° à 205°, de préférence selon un angle de 170° à 190° l'une par rapport à l'autre.

14. Procédé de contrôle d'un élément de sécurité (31), **caractérisé par** les étapes :
- magnétisation (S1, S2) d'un élément de sécurité selon la revendication 12 ou 13 et
- détection (S3) d'au moins un signal magnétique émanant de l'élément de sécurité (31) magnétisé.

15. Procédé selon la revendication 14, **caractérisé par** l'étape :
interprétation (S4) du signal magnétique détecté en ce qui concerne la présence du premier matériau magnétique de l'élément de sécurité (31), et/ou du deuxième matériau magnétique de l'élément de sécurité (31) et/ou en ce qui concerne un codage magnétique de l'élément de sécurité (31), lequel est formé par le premier matériau magnétique et/ou le deuxième matériau magnétique.
